# EUROPÄISCHE PATENTSCHRIFT

(11) **EP 1 513 756 B1**
(45) Veröffentlichungstag und Bekanntmachung des Hinweises auf die Patenterteilung: **26.03.2008**
(21) Anmeldenummer: 03760553.2
(22) Anmeldetag: 04.06.2003
(51) Int. Cl.: B65H 26/02, B41F 33/18

(54) **VORRICHTUNG ZUR ERKENNUNG EINER LAUFSTÖRUNG BEI EINER LAUFENDEN MATERIALBAHN**
DEVICE FOR DETECTING A RUNNING DISTURBANCE IN A RUNNING WEB
DISPOSITIF DE DETECTION D'UNE PERTURBATION DANS LE DEFILEMENT D'UNE BANDE

(30) Priorität: 19.06.2002 DE 10227694
(43) Veröffentlichungstag der Anmeldung: 16.03.2005
(73) Patentinhaber: Koenig & Bauer Aktiengesellschaft, 97080 Würzburg (DE)
(72) Erfinder: HOLM, Helmut, 97250 Erlabrunn (DE); HAHN, Oliver, Frank, 97209 Veitshöchheim (DE); SCHNEIDER, Georg, 97080 Würzburg (DE)
(86) Internationale Anmeldenummer: PCT/DE2003/001841
(87) Internationale Veröffentlichungsnummer: WO 2004/000704

(56) Entgegenhaltungen:
- EP-A- 0 936 167
- DE-A- 4 302 189
- DE-U- 9 320 409
- US-A- 4 558 216
- US-A- 4 966 074
- US-A- 5 073 714

## Beschreibung

Die Erfindung betrifft eine Vorrichtung zur Erkennung einer Laufstörung bei einer laufenden Materialbahn gemäß dem Oberbegriff des Anspruches 1.

Bei bahnverarbeitenden Maschinen wie etwa Rollendruckmaschinen kann es in Folge einer Laufstörung wie z. B. einem Papierbahnbruch zu einem Wickler, d. h. zu einem Aufwickeln einer Papierbahn um einen Rotationszylinder kommen. Hierdurch wächst der Durchmesser des Rotationszylinders an. Wenn der betroffene Rotationszylinder mit einem anderen Zylinder einen Spalt, z. B. einen Druckspalt in einem Druckwerk, begrenzt, durch welchen die Papierbahn auf einem regulären Papierbahnweg hindurchgeführt wird, so führt ein Aufwickeln der Papierbahn um einen der Rotationszylinder nach einem Papierbahnbruch zu einer Erhöhung einer Pressung in dem Spalt. Wird diesem Pressungsanstieg nicht entgegengewirkt, so führt er mindestens zur Beschädigung des Bezuges der Rotationszylinder; in der Regel aber auch zur Beschädigung der Rotationszylinder selber bzw. deren Lager. Zur Vermeidung solcher Schäden bei einem Papierbahnbruch kann der Druckspalt geöffnet werden, wodurch ein Anstieg der Pressung unterbrochen wird. Es kann aber auch die Papierbahn vor dem betroffenen Spalt durchtrennt werden, um einen weiteren Zufluss von Papier zu unterbrechen. Auch ist ein Öffnen des Druckspalts und eine Unterbrechung des Zuflusses von Papier möglich. Wichtig ist jedoch in allen Fällen die schnelle Erkennung eines Papierbahnbruches, um diese Maßnahmen noch vor Entstehen eines Schadens durchführen zu können.

Es ist bekannt, den Papierbahnbruch mit Sensoren zu detektieren. Zu diesem Zweck werden Lichtschranken eingesetzt, um die.Anwesenheit einer Papierbahn zu detektieren. Lichtschranken haben das Problem, dass sie Laufstörungen recht spät erkennen, da die Bruchstelle erst an der Lichtschranke vorbeilaufen muss, um als solche registriert zu werden.

Es ist auch bekannt, einen Zusammenbruch einer Papierbahnspannung zu detektieren, um einen Hinweis auf eine Laufstörung der Papierbahn zu erhalten. Hier liegt das Problem darin, dass bei partiellen Papierbahnbrüchen ein zu geringer Bahnspannungsabfall auftritt, um den partiellen Bahnbruch als solchen zu erkennen.

Als besonders kritisch erweisen sich sogenannte Rückwickler, bei denen eine normalerweise auslaufende Bahn in das Druckwerk zurückgezogen wird, während gleichzeitig weiterhin Papier zuläuft. Zum einen wird bei einem solchen Fall die Papierbahn doppellagig aufgewickelt. Da zum anderen die auslaufende Bahn zurückgezogen wird, registriert eine hinter dem Druckwerk angeordnete Lichtschranke nach wie vor eine Existenz der Papierbahn. Es ergeben sich dadurch besonders lange Reaktionszeiten vom Eintritt der Laufstörung bis zu deren Erkennen. Außerdem werden besonders große Papiermengen auf dem Rotationszylinder aufgewickelt

Es ist bekannt, Rückwickelsperren einzusetzen, um solche Rückwickler zu verhindern. Rückwickelsperren können jedoch bei frisch bedrucktem feuchten Papier nicht eingesetzt werden, da sie einen Pressungsdruck auf die Papierbahn ausüben, der aber bei feuchtem Papier zu vermeiden ist. Eine schnelle Erkennung einer Laufstörung kann hier nur in eingeschränktem Umfang dadurch erreicht werden, dass viele nah beieinander liegende Sensoren eingesetzt werden. Dieser Maßnahme steht der hohe Kostenfaktor gegenüber, den ein Einsatz einer großen Anzahl von Sensoren mit sich bringt.

Die DE 93 20 409 U1 beschreibt einen Sensor, der einen Abstand zu einer laufenden Materialbahn erfasst, um einen Bahnbruch zu erkennen.

Die DE 195 06 456 A1 offenbart eine Vorrichtung zum Erfassen eines Bahnbruches, bei der mittels Sensoren beim Bahnbruch eine Oberfläche einer Platte erfasst wird.

Durch die DE 44 35 337 A1 ist eine Einrichtung zur Bogenkontrolle bekannt, bei der bei Nichtvorhandensein eines Bogens eine korrespondierende Trommel ein Signal ablenkt, so dass keine Reflexion auftritt.

Die US 49 66 074 A und die US 45 58 216 A beschreiben Vorrichtungen zur Erkennung einer Laufstörung einer Materialbahn einer laufenden Druckmaschine. Dabei tastet ein Sensor jeweils einen Gummizylinder eines Druckwerkes ab, wobei die sich ändernden Reflexionseigenschaften des Zylinders bei einem Wickler erfasst werden.

Die DE 43 02 189 A1 offenbart ein Zugwerk für eine Druckmaschine. Um einen Papierriss zu erfassen, tasten optische Sensoren eine Zugwalze ab.

Der Erfindung liegt die Aufgabe zugrunde, eine Vorrichtung zur Erkennung einer Laufstörung bei einer laufenden Materialbahn zu schaffen.

Die Aufgabe wird erfindungsgemäß durch die Merkmale des Anspruches 1 gelöst.

Im Unterschied zu bekannten Störungserfassungsvorrichtungen kann gemäß der Erfindung ein nach einer Laufstörung auftretender Wickler direkt am Ort seines Auftretens detektiert werden, wohingegen bekannte Vorrichtungen Laufstörungen nur indirekt als solche erkennen können. Laufstörungen werden somit mittels der Erfindung ohne Zeitverzug erkannt. Weil dank des raschen Erkennens einer Laufstörung umgehend auf diese reagiert werden kann, lässt sich der infolge einer Laufstörung auftretende Maschinenschaden erheblich reduzieren oder gar völlig vermeiden. Reparaturkosten, sowie der für eine Reparatur bzw. die Wiederherstellung der Betriebsbereitschaft der bahnverarbeitenden Maschine notwendige Zeitaufwand werden gesenkt. Eine weitere Kostensenkung wird durch das Einsparen von Sensoren an mehreren Stellen der Materialbahn erzielt.

Die Vorrichtung weist gegenüber bekannten Vorrichtungen wie z. B. die in der DE 38 22 497 A1 beschriebenen Vorrichtung den Unterschied auf, dass ihr Sensor die Lage der Materialbahn quantitativ erfasst, und zwar sowohl bei störungsfreiem Verlauf der Materialbahn als auch im Falle einer Laufstörung, während die bei DE 38 22-497 A1 als Sensoren eingesetzten kapazitiven Schalter jeweils nur bei übermäßiger Annäherung der Materialbahn an sie anzusprechen vermögen, also lediglich eine qualitative Aussage darüber machen, ob die Materialbahn auf einem regulären Materialbahnweg oder davon abweichenden Materialbahnweg verläuft. Die Vorrichtung hat gegenüber der in der zitierten Schrift beschriebenen Vorteil, dass sie nur einen Sensor benötigt. Zudem vereinfacht sich der apparative Aufbau, da die Materialbahn nicht zwischen zwei Sensoren eingefädelt werden muss.

Für die Ausgestaltung der Vorrichtung handelt es sich allgemein um einen beliebigen Entfernungssensor, beispielsweise um einen Ultraschallsensor. Es wird jedoch vorzugsweise ein Triangulationssensor eingesetzt.

Bei einer Weiterbildung der Vorrichtung ist ein im Strahlengang angeordneter Reflektor vorgesehen. Bevorzugt wird dabei eine Vorrichtung, bei der der Reflektor ein die Materialbahn führender Zylinder ist.

Die Oberfläche des Zylinders weist eine das Abtastsignal modulierende Struktur auf. Da der Zylinder bedingt durch die Führung der Materialbahn rotiert, wird die Struktur vom Abtastsignal periodisch überstrichen und hat somit eine modulierende Wirkung auf das reflektierte Abtastsignal.

Entsprechend kann bei den beschriebenen alternativen Ausgestaltungen der Vorrichtung ein beliebig geartetes Abtastsignal benutzt werden. Bevorzugt wird jedoch ein Lichtsignal als Abtastsignal verwendet.

Bei einer Weiterbildung der Vorrichtung verfügt der Sensor über einen Sender zum Aussenden eines Abtastsignals und einen Empfänger zum Registrieren des Abtastsignals nach Ausbreitung auf einem Strahlengang. Bei dem Abtastsignal kann es sich um ein beliebiges Signal wie z. B. ein Ultraschallsignal handeln, es wird jedoch vorzugsweise ein Lichtsignal für das Abtastsignal verwendet.

In dem Strahlengang des Abtastsignals kann ein Reflektor vorgesehen sein. Bevorzugt wird dabei eine Ausführungsform, bei der es sich bei dem Reflektor um einen die Materialbahn führenden Zylinder handelt.

Bei einem Entfernungssensor, wie z. B. einem Triangulationssensor oder einem Tastsensor ist eine Ausführung der Struktur von Vorteil, wobei die Struktur Vertiefungen auf der Oberfläche des Zylinders aufweist. Dabei kann es sich beispielsweise um eine oder mehrere muldenförmige Vertiefungen oder längliche, kanalförmige Vertiefungen handeln.

Rotiert der Zylinder, so misst der Entfernungsmesser aufgrund der sich auf der Oberfläche des Zylinders befindlichen Vertiefungen einen wechselnden Abstand zwischen sich und dem Zylinder. Auch in diesem Fall führt eine infolge einer Laufstörung in den Bereich zwischen Zylinder und Sensor eindringende oder den Zylinder umwickelnde Materialbahn zu einer Änderung des vom Sensor detektierten Abtastsignals, da der vom Sensor gemessene Abstand zwischen dem Sensor und dem Zylinder sich nicht mehr periodisch ändert. Der Sensor erkennt daran die Laufstörung.

Bevorzugt werden die Vorrichtungen in Druckmaschinen eingesetzt.

In Druckmaschinen verläuft die Materialbahn durch einen Druckspalt zwischen zwei Zylindern. Indem sie dabei am Ausgang des Druckspalts einen der Zylinder umschlingt, wird bei einer Laufstörung ein Verlauf der Materialbahn auf einer der umschlungenen Zylinder zugewandten Seite des regulären Materialbahnwegs sichergestellt.

Zur Vermeidung von Schäden im Falle einer Laufstörung, ist eine zusätzliche Vorrichtung zur Unterbrechung der Materialbahn bei Registrierung einer Laufstörung vorhanden. Eine solche Vorrichtung unterbindet das Nachfließen von Material, und die Entstehung eines Schadens aufgrund der Laufstörung wird verhindert oder zumindest der durch die Störung möglicherweise entstehende Schaden begrenzt.

Ausführungsbeispiele der Erfindung sind in den Zeichnungen dargestellt und werden im folgenden näher beschrieben.

Es zeigen:
- Fig. 1: eine Darstellung der Erfindung, mit einem Sensor, der ein Abtastsignal aussendet, das an der Oberfläche eines Zylinders an einer Stelle reflektiert wird und an der sich bei regulärem Materialbahnweg keine Materialbahn befindet;
- Fig. 2: eine Ausführung der Erfindung in einem Widerdruckwerk mit umschlungenem Zylinder.

Eine Ausführungsform der Erfindung ist in Fig. 1 oder 2 am Beispiel einer Rotationsdruckmaschine dargestellt. Dabei zeigt Fig. 1 in schematischer Form einen Querschnitt durch ein Druckwerk der Rotationsdnrckmaschine.

Das Druckwerk besteht aus einem Zylinder 01, z. B. Gegendruckzylinder 01, einem Zylinder 02, z. B. Übertragungszylinder 02 und einem Zylinder 03, z.B. Formzylinder 03. Jeder der Zylinder 01; 02; 03 rotiert in einem Umlaufssinn, der durch einen Pfeil eingezeichnet ist. Der Gegendruckzylinder 01 und der Übertragungszylinder 02 sind so angeordnet, dass sich zwischen ihnen ein Druckspalt befindet. Der Formzylinder 03 liegt am Übertragungszylinder 02 an. Durch den zwischen Gegendruckzylinder 01 und Übertragungszylinder 02 befindlichen Druckspalt führt eine Materialbahn 06, z. B. Papierbahn 06 zu einem Leitelement. Das Leitelement kann beispielsweise als Leitwalze oder Igelwalze ausgeführt sein oder durch den Druckspalt eines nachfolgenden Druckwerks gebildet werden. In der Fig. 1 kennzeichnet ein Pfeil die Laufrichtung der Papierbahn 06.

Auf dem Formzylinder 03 sind Druckschablonen angeordnet, mit denen Druckfarbe auf den Übertragungszylinder 02 aufgebracht wird, der diese Druckfarbe schließlich auf die Papierbahn 06 überträgt. Der Gegendruckzylinder 01 sorgt dabei für den dafür benötigten Gegendruck. Idealisiert betrachtet läuft die Papierbahn 06 zwischen dem Druckspalt und dem Leitelement auf einer geraden Linie. In der Praxis kann der momentane Verlauf der Papierbahn 06 aufgrund von Unregelmäßigkeiten im Lauf oder von Fluktuationen der Materialbahnspannung geringfügig von der Geradlinigkeit abweichen. Als regulärer Materialbahnweg 13 der Papierbahn 06, der einem ungestörten Funktionieren der Druckmaschine entspricht, muss daher ein Volumen mit quer zu der geraden Linie endlicher Ausdehnung angenommen werden. In der Fig. 1 sind die Grenzen des regulären Materialbahnwegs 13 durch gestrichelte Linien markiert. Beiderseits des regulären Materialbahnwegs 13 befindet sich eine Zone, in die die Papierbahn 06 beiungestörtem Funktionieren der Druckmaschine nicht eintreten darf.

Am Ausgang der Druckspalts verläuft die Papierbahn 06 auf einem regulären Materialbahnweg 13.

Kommt es zu einer Laufstörung der Papierbahn 06, wie z.B. einem Materialbahnbruch, so schlägt sich die Papierbahn 06 aufgrund der Haftkraft der Druckfarbe auf die Seite des Übertragungszylinders 02 und nimmt den irregulären Materialbahnweg 11 ein oder sie wickelt sich um den Übertragungszylinder 02.

Erfolgt eine Laufstörung der Papierbahn 06 an einer dem Leitelement nachfolgenden Stelle, so kann es zu einem Zusammenbruch der Materialbahnspannung kommen. Dann kann die Papierbahn 06 am Ausgang des Druckspaltes an einem der Zylinder 01 oder 02 haften bleiben, und ein Teil der Papierbahn 06, der den Druckspalt bereits durchlaufen hat, kann in das Druckwerk zurückgezogen werden. Dabei verlässt die Papierbahn 06 den regulären Materialbahnweg 13. Grundsätzlich kann die Papierbahn 06 den regulären Materialbahnweg 13 nach rechts verlassen oder aber sie verlässt den regulären Materialbahnweg 13 in linker Richtung und verläuft dann auf einem irregulären Materialbahnweg.

Zur Erkennung einer Laufbahnstörung ist der Sensor 09, ein Entfernungssensor 09 vorgesehen.

Bevorzugterweise wird als Entfernungsmesser 09 ein Triangulationssensor eingesetzt.

In einer in der Fig. 1 nicht gezeigten alternativen Ausführungsform des Druckwerks, bei der die Papierbahn 06 doppelseitig bedruckt wird, handelt es sich bei dem Gegendruckzylinder 01 ebenfalls um einen Übertragungszylinder wie beim Übertragungszylinder 02. Analog zur Anordnung des Formzylinders 03 bezüglich des Übertragungszylinders 02 ist in einer solchen Ausführungsform auch dem Gegendruckzylinder 01 ein Formzylinder zugeordnet.

Der Sensor 09 umfasst einen Sender zum Aussenden eines Abtastsignals und einen Empfänger zum Registrieren eines Reflexes des Abtastsignals nach Ausbreitung auf einem Strahlengang 16 und ist so angeordnet, dass der Strahlengang 16 seitlich vom regulären Materialbahnweg 13 verläuft und das Abtastsignal an der Oberfläche des Zylinders 02 an einer Stelle reflektiert wird, an der sich bei regulären Materialbahnweg 13 keine Papierbahn 06 befindet. Das Abtastsignal kann beispielsweise ein Ultraschallsignal sein. Bevorzugt wird allerdings ein Lichtsignal als Abtastsignal verwendet.

Aus der Drehung des Zylinders 02 resultierende Änderungen des Abtastsignals werden gezielt zum Erfassen einer Störung genutzt. Die mit der Drehung des Zylinders 02 zusammenhängenden Änderungen des Abtastsignals haben nämlich die gleiche Periode wie die Drehung des Zylinders 02 selbst Es genügt daher für die Störungserfassung, das empfangene Abtastsignal auf das Vorhandensein einer Spektralkomponente mit dieser Periode zu überwachen. Um eine starke solche Komponente im Abtastsignal zu erzeugen, ist die von dem Signal abgetastete Oberfläche des Zylinders 02 durch Relief strukturiert. Eine Reliefstruktur ist vorzugsweise durch Vertiefungen, wie etwa im Plattenabstand angeordnete, axial orientierte Rillen gebildet Fehlt diese Spektralkomponente im Abtastsignal, so ist die Papierbahn 06 zwischen Sensor 09 und Zylinder 02 eingedrungen und eine Materialbahnlaufstörung liegt vor.

Als Entfernungssensor 09 ist ein optischer Sensor 09, z. B. ein Triangulationssensor bevorzugt; das im folgenden erläuterte Funktionsprinzip funktioniert aber auch mit anderen Sensortypen wie z. B. einem Tastsensor. Die Oberfläche des Zylinders 02 hat eine Reliefstruktur, wie oben beschrieben. Infolge der Drehung des Zylinders 02 misst der Sensor 09 einen durch die Reliefstruktur periodisch modulierten Abstand zum Zylinder 02. Tritt nun infolge einer Laufstörung Papier in den seitlich des regulären Materialbahnweges 13 befindlichen Strahlengang 16 zwischen dem Sensor 09 und dem Zylinder 02 ein, so ändert sich die für den regulären Materialbahnweg 13 charakteristische Modulation des Abstands, und der Sensor 09 erkennt die Laufstörung.

Abweichend von Fig. 1 könnte der Sensor 09 auch auf der Eingangsseite des Spalts zwischen den Zylindern 01; 02 angeordnet sein. Die in der Fig. 1 gezeigte ausgangsseitige Anordnung ist jedoch bevorzugt, da sie eine frühere Wicklererfassung erlaubt.

Auch bei der in Fig. 1 gezeigten Anordnung kann die Papierbahn 06 den Übertragungszylinder 02 vorteilhafterweise umschlingen, um nach einer Laufstörung den irregulären Materialbahnweg 11, den die Papierbahn 06 einnimmt, auf einer bestimmten Seite nach dem Druckspalt sicherzustellen.

Eine Vorrichtung mit einer solchen Umschlingung des Zylinders 02 ist in Fig. 2 am Beispiel eines Widerdruckwerks gezeigt, bei dem eine Papierbahn 06 doppelseitig bedruckt wird. Das Widerdruckwerk wird durch die Zylinder 01; 02; 03;14 gebildet. Die Zylinder 01, 02 bilden einen Druckspalt, durch den die Papierbahn 06-geführt wird. Die Papierbahn 06 umschlingt am Ausgang des Druckspalts den Zylinder 02. An den Zylinder 02 anliegend ist der Zylinder 03 angeordnet, während der Zylinder 14 am Zylinder 01 anliegt.

Die Zylinder 03 und 14 sind als Formzylinder 03 und 14 vorgesehen, bei denen Druckschablonen zur Übertragung von Druckfarbe auf die Übertragungszylinder 02 und 01 angebracht sind. Von den Übertragungszylindern 01 und 02 wird die Druckfarbe auf eine entsprechende Seite der Papierbahn 06 aufgetragen. Es wirken die Übertragungszylinder 01 und 02 dabei als Gegendruckzylinder für den jeweils anderen Übertragungszylinder 01 und 02.

Nach Durchlaufen des Druckspaltes zwischen den Zylindern 01 und 02 verläuft die Papierbahn 06 normalerweise auf einem regulären Materialbahnweg 13. Im Falle einer Laufstörung der Papierbahn 06, insbesondere bei einem Materialbahnbruch, verlässt die Papierbahn 06 den regulären Materialbahnweg 13. Dabei legt die Umschlingung des Zylinders 02 durch die Papierbahn 06 die Richtung fest, in der die Papierbahn 06 vom regulären Materialbahnweg 13 abweicht. Da der Sensor 09 auf der gleichen Seite des regulären Materialbahnwegs 13 liegt wie der umschlungene Zylinder 02, weicht die Papierbahn 06 zu seiner Seite hin aus, so dass der Sensor 09 die Laufstörung erkennen kann.

Wäre die Umschlingung nicht vorhanden, so könnte die Papierbahn 06 bei einer Laufstörung sowohl den Zylinder 02 als auch den Zylinder 01 umwickeln. Zur Feststellung einer Laufstörung wären dann zwei Sensoren 09 notwendig (siehe Fig. 1), wobei einer der beiden auf den Zylinder 02 ausgerichtet sein müsste und der zweite auf den Zylinder 01.

Ganz allgemein ist eine Umschlingung eines Zylinders 01; 02 durch die Papierbahn 06 von Vorteil, weil sich dadurch ein Verlauf der Papierbahn 06 bei einer Laufstörung auf eine vorselektierte Seite nach dem Druckspalt einstellen lässt.

Stellt in einer der oben dargelegten Ausführungsformen der Erfindung ein Sensor 09 eine Laufstörung fest, so können die Zylinder 01 und 02 nunmehr durch eine Vorrichtung zur Verstellung, insbesondere durch Veränderung des Achsabstands, rasch auseinander gefahren werden und/oder die Papierbahn 06 kann vor einer Stelle der Laufstörung unterbrochen, beziehungsweise quergetrennt werden, um Schäden an der Druckmaschine zu vermeiden und die entstehenden Kräfte reduziert werden.

### Bezugszeichenliste

- 01: Zylinder, Gegendruckzylinder
- 02: Zylinder, Übertragungszylinder
- 03: Zylinder, Formzylinder
- 04: -
- 05: -
- 0.6: Materialbahn, Papierbahn
- 07: -
- 08: -
- 09: Sensor, Entfernungssensor, Reflexionslichtschranke
- 10: -
- 11: Materialbahnweg, irregulärer
- 12: Zone
- 13: Materialbahnweg, regulärer
- 14: Zylinder, Formzylinder
- 15: -
- 16: Strahlengang

## Patentansprüche

1. Vorrichtung zur Erkennung einer Laufstörung bei einer laufenden Materialbahn (06), mit einem Sensor (09), einem die Materialbahn (06) führenden Zylinder (01; 02), der eine vom Sensor (09) erfassbare Struktur aufweist, wobei der Sensor (09) so angeordnet ist, dass der Sensor (09) eine Struktur des Zylinders (01; 02) bei einem ungestörten Mäterialbahnlauf erfasst, und dass er bei Nichterfassung der Struktur eine Laufstörung erkennt, **dadurch gekennzeichnet, dass** der Sensor (09) ein Entfernungssensor (09) ist, der einen durch die Struktur periodisch modulierten Abstand zum Zylinder mißt, dass der Entfernungssensor (09) eine:Laufstörung aufgrund einer:Änderung einer für den ungestörten Materialbahnlauf charakterisichen Modulation des Abstandes erkennt.

2. Vorrichtung nach Anspruch 1, **dadurch gekennzeichnet, dass** der Sensor (09) über einen Sender zum Aussenden eines Abtastsignals und einen Empfänger zum Registrieren des Abtastsignals nach Ausbreitung-auf einem Strahlengang (16) verfügt.

3. Vorrichtung nach Anspruch 1, **dadurch gekennzeichnet, dass** die Struktur Vertiefungen auf der Oberfläche des Zylinders (01; 02) aufweist.

4. Vorrichtung nach Anspruch 1, **dadurch gekennzeichnet, dass** die Vorrichtung in einer Druckmaschine angeordnet ist.

5. Vorrichtung nach Anspruch 4, **dadurch gekennzeichnet, dass** die Materialbahn (06) durch einen Druckspalt zwischen zwei Zylindern (01; 02) verläuft und an einem Ausgang des Druckspalts einen der Zylinder (01; 02) umschlingt.

6. Vorrichtung nach Anspruch 4, **dadurch gekennzeichnet, dass** eine Vorrichtung zur Unterbrechung der Materialbahn (06) bei Registrierung einer Laufstörung vorhanden ist.

7. Vorrichtung nach Anspruch 1, **dadurch gekennzeichnet, dass** bei Feststellung einer Laufstörung eine Vorrichtung zur Verstellung eines Achsabstandes der Zylinder (01; 02) betätigt wird, so dass die durch den irregulären Materialbahnlauf entstehenden erhöhten Kräfte reduziert werden.

8. Vorrichtung nach Anspruch 1, **dadurch gekennzeichnet, dass** der Sensor (09) ein optischer Sensor (09) ist.

9. Vorrichtung nach Anspruch 1, **dadurch gekennzeichnet, dass** der Sensor (09) ein Triangulationssensor ist.

## Claims

1. An apparatus for detecting a running defect in a running web of material (06), with a sensor (09), a cylinder (01; 02) which guides the web of material (06) and which has a structure capable of being detected by the sensor (09), wherein the sensor (09) is arranged in such a way that the sensor (09) detects a structure of the cylinder (01; 02) in the case of a defect-free running of the web of material, and in the event of not detecting the structure it recognizes a running defect, **characterized in that** the sensor (09) is a distance sensor (09) which measures a distance periodically modulated by the structure from the cylinder, and the distance sensor (09) recognizes a running defect on the basis of a change in a modulation of the distance characteristic of the defect-free running of the web of material.

2. An apparatus according to Claim 1, **characterized in that** the sensor (09) has a transmitter for transmitting a sensing signal and a receiver for registering the sensing signal after spreading on an optical path (16).

3. An apparatus according to Claim 1, **characterized in that** the structure has depressions on the surface of the cylinder (01; 02).

4. An apparatus according to Claim 1, **characterized in that** the apparatus is arranged in a printing press.

5. An apparatus according to Claim 4, **characterized in that** the web of material (06) runs through a printing gap between two cylinders (01; 02) and is wrapped around one of the cylinders (01; 02) at the outlet of the printing gap.

6. An apparatus according to Claim 4, **characterized in that** an apparatus for interrupting the web of material (06) during the registering of a running defect is present.

7. An apparatus according to Claim 1, **characterized in that**, when a running defect is established, an apparatus for adjusting an axial distance of the cylinders (01; 02) is actuated, so that the increased forces which occur as a result of the irregular running of the web of material are reduced.

8. An apparatus according to Claim 1, **characterized in that** the sensor (09) is an optical sensor (09).

9. An apparatus according to Claim 1, **characterized in that** the sensor (09) is a triangulation sensor.

## Revendications

1. Dispositif pour identifier une perturbation de défilement dans une bande de matériau (06) en déplacement, avec un capteur (09), un cylindre (01 ; 02) guidant la bande de matériau (06), présentant une structure susceptible d'être détectée par le capteur (09), le capteur (09) étant disposé de manière que le capteur (09) détecte une structure du cylindre (01 ; 02) dans le cas où un défilement de bande de matériau n'est pas perturbé et, en cas de non détection de la structure, il identifie qu'il se produit une perturbation du défilement, **caractérisé en ce que** le capteur (09) est un capteur d'éloignement (09), mesurant sur le cylindre un espacement modulé périodiquement par la structure, **en ce que** le capteur d'éloignement (09) identifie une perturbation dans le défilement, du fait d'une modification d'une modulation de l'espacement qui est caractéristique du défilement non perturbé de la bande de matériau.

2. Dispositif selon la revendication 1, **caractérisé en ce que** le capteur (09) dispose d'un émetteur pour envoyer un signal de balayage exploratoire et d'un récepteur pour enregistrer le signal de balayage exploratoire, après propagation sur une entrée de rayonnement (16).

3. Dispositif selon la revendication 1, **caractérisé en ce que** la structure présente des creusements sur la surface du cylindre (01 ; 02).

4. Dispositif selon la revendication 1, **caractérisé en ce que** le dispositif est disposé dans une machine à imprimer.

5. Dispositif selon la revendication 4, **caractérisé en ce que** la bande de matériau (06) s'étend à travers un intervalle d'impression entre deux cylindres (01 ; 02) et, à une sortie de l'intervalle d'impression, enlace l'un des cylindres (01 ; 02).

6. Dispositif selon la revendication 4, **caractérisé en ce qu'**un dispositif d'interruption de la bande de matériau (06), lors de l'enregistrement d'une perturbation de défilement, est prévu.

7. Dispositif selon la revendication 1, **caractérisé en ce que**, en cas de constatation d'une perturbation du défilement, un dispositif de réglage d'un entraxe des cylindres (01 ; 02) est actionné, de manière que les efforts augmentés, produits par l'irrégularité du défilement de la bande de matériau, soient réduits.

8. Dispositif selon la revendication 1, **caractérisé en ce que** le capteur (09) est un capteur optique (09).

9. Dispositif selon la revendication 1, **caractérisé en ce que** le capteur (09) est un capteur de triangulation.
